# EUROPÄISCHE PATENTSCHRIFT

(11) **EP 1 329 414 B1**
(45) Veröffentlichungstag und Bekanntmachung des Hinweises auf die Patenterteilung: **30.03.2005**
(21) Anmeldenummer: 03000803.1
(22) Anmeldetag: 14.01.2003
(51) Int. Cl.: B66C 23/82

(54) **Materialumschlaggerät**
Material handling machine
Appareil modulaire de manipulation de matériaux

(30) Priorität: 17.01.2002 DE 10201673
(43) Veröffentlichungstag der Anmeldung: 23.07.2003
(73) Patentinhaber: Liebherr-Hydraulikbagger GmbH, 88457 Kirchdorf/Iller (DE)
(72) Erfinder: Lehnen, Bernd, 87700 Memmingen (DE); Wager, Bernd, 88457 Kirchdorf (DE)
(74) Vertreter: Laufhütte, Dieter, Dr.-Ing.

(56) Entgegenhaltungen:
- EP-A- 0 713 839
- GB-A- 2 158 041
- US-A- 4 892 201

## Beschreibung

Die Erfindung betrifft ein Materialumschlaggerät nach dem Oberbegriff des Anspruchs 1.

Bereits aus der DE-A-199 09 356 ist ein gattungsgemäßes Materialumschlaggerät bekannt. Dieses weist einen Unterwagen und einen mittels eines Drehkranzes direkt mit diesem verbundenen Oberwagen auf, welcher eine Energieeinheit und ein Gegenwicht umfasst, sowie eine an einem Gerätebock gelagerte Arbeitseinrichtung und eine mit dem Gerätebock verbundene Fahrerkabine. Der Gerätebock mit Fahrerkabine kann mittels einer Zwischenkonstruktion oder einer Abstandhalterkonstruktion derart am Oberwagen angebracht sein, dass die Arbeitseinrichtung in größerem Abstand vom Boden an dem Materialumschlaggerät angeordnet ist.

Bei bekannten Materialumschlaggeräten ist die Kinematik des Auslegers so konzipiert, dass möglichst hohe Traglasten in der Nähe des Materialumschlaggeräts aufgenommen werden können. Bei Einsatz des vorbekannten Materialumschlaggerätes zum Entladen von Schiffen ergibt sich hier aber die Problematik, dass hohe Traglasten bei großen Reichweiten und unter Grund aufgenommen werden müssen.

Aus der EP-A-0 713 839 ist ein Aufbaukran als Ladehilfe für Pritschenfahrzeuge bekannt, der die Merkmale des Oberbegriffs des Anspruchs 1 enthält. Dieser Aufbaukran enthält zur Verstellung eines Wippauslegers nach oben um ein erstes Wipplager ein erstes Hydraulikzylinderpaar, während zur Verstellung des Auslegers nach unten um ein zweites Wipplager ein zweites Hydraulikzylinderpaar notwendig ist.

Aufgabe der Erfindung ist es daher, das gattungsgemäße Materialumschlaggerät derart weiterzubilden, dass einerseits neben dem üblichen industriellen Einsatz wahlweise auch ein leistungsoptimierter Einsatz beim Entladen und Beladen von Schiffen ermöglicht wird, wobei der Aufbau des Materialumschlaggerätes möglichst einfach ausgeführt sein soll.

Erfindungsgemäß wird diese Aufgabe ausgehend von dem gattungsgemäßen Materialumschlaggerät durch die Kombination mit den kennzeichnenden Merkmalen des Anspruchs 1 gelöst. Demnach wird an der Drehbühne und/oder am Auslegerfuß mindestens ein zusätzlicher Anlenkpunkt für den Ausleger vorgesehen, so dass der Anlenkpunkt des Auslegers wahlweise veränderbar ist. Weiterhin wird im Ausleger bzw. in einem am Ausleger vorgesehenen Anlenkblech mindestens ein zusätzlicher Anlenkpunkt vorgesehen, so dass der Anlenkpunkt des mindestens einen Hubzylinders wahlweise veränderbar ist. Hierdurch werden bessere Traglastwerte bei großer Reichweite und -tiefe einerseits im üblichen Industrieeinsatz und andererseits beim Umschlagen von Gütern beim Be- und Entladen beispielsweise von Schiffen ermöglicht. So kann durch entsprechende Wahl des Anlenkpunkts das maximale Moment des Zylinders von einem vergleichsweise steileren Anstellwinkel des Auslegers zu einem flacheren Anstellwinkel des Auslegers verschoben werden. Dies führt zu einer Reduzierung hoher Traglasten in Gerätenähe und zu einer Erhöhung der Traglasten bei großen Reichweiten und unter Grund.

Bevorzugte Ausgestaltungen der Erfindung ergeben sich aus den sich an den Hauptanspruch anschließenden Unteransprüchen.

Demnach können die Anlenkpunkte in der Drehbühne vorgesehene Bohrungen sein, wobei der Ausleger über in die Bohrungen passende Bolzen schwenkbar mit der Drehbühne befestigbar ist. Aufgrund dieser konstruktiven Ausgestaltung der Erfindung kann der Ausleger durch einfaches Umbolzen an den gewählten Einsatz des Materialumschlaggerätes angepasst werden.

Gemäß der Erfindung ist mindestens ein Hubzylinder zum Heben und Senken des Auslegers einerseits an der Drehbühne und andererseits an einem am Ausleger vorgesehenen Anlenkblech angelenkt. Besonders vorteilhaft ist am Anlenkblech neben dem üblichen Anlenkpunkt mindestens ein weiterer Anlenkpunkt vorgesehen, so dass auch der Anlenkpunkt des Hubzylinders wahlweise veränderbar ist. Auch hierdurch lässt sich der Anstellwinkel des Auslegers, bei dem das maximale Moment erreicht wird, verändern, wobei aber der Gesamtschwenkwinkel des Auslegers konstant bleiben kann.

Eine besonders vorteilhafte Weiterbildung der Erfindung ergibt sich dadurch, dass der erste und zweite Anlenkpunkt für den Ausleger und der Anlenkpunkt für den mindestens einen Hubzylinder in einem mit der Drehbühne verbindbaren Lagerbock vorgesehen sind. Es können erfindungsgemäß nun baukastenartig Lagerböcke unterschiedlicher Länge vorgesehen sein, so dass die jeweiligen Anlenkpunkte jeweils durch die Wahl eines Lagerbocks in ihrer Lage gegenüber der Drehbühne variiert werden. Hierdurch ergeben sich beliebige kinematische Variationsmöglichkeiten. Die Verwendung dieser Lagerböcke ist insbesondere für den Umschlagbetrieb bei der Be- bzw. Entladung von Schiffen vorteilhaft, da dadurch zum Beispiel eine höhere Anlenkung des Auslegers und somit eine flachere Winkelstellung zur Schiffswand hin erzielt wird. Somit können Ausleger und Stiele kürzer und leichter ausgeführt werden. Entsprechende erhöhte Lagerböcke lassen sich auch für die Schrottscherenbeschickung vorteilhaft verwenden.

Weitere Einzelheiten und Vorteile der Erfindung werden anhand eines in der Zeichnung dargestellten Ausführungsbeispiels näher erläutert. Es zeigen:
- Figur 1:: eine schematische Darstellung eines an einer Drehbühne angelenkten Auslegers in unterschiedlichen Stellungen gemäß einer ersten Ausführungsform der vorliegenden Erfindung,
- Figur 2:: eine der Figur 1 entsprechende Darstellung, bei welcher der Ausleger eine andere Kinematik aufweist,
- Figur 3:: eine der Figur 1 bzw. Figur 2 entsprechende Darstellung des Auslegers, bei dem dieser eine wiederum unterschiedliche Kinematik aufweist,
- Figur 4:: eine Seitenansicht eines Unterwagens eines erfindungsgemäßen Materialumschlaggeräts mit auf diesem aufgesetzter Drehbühne, sowie auseinandergezogene Teile der Drehbühne,
- Figur 5:: eine schematische Darstellung eines Materialumschlaggeräts im Einsatz mit unterschiedlichen Positionen des Auslegers und
- Figur 6:: eine der Figur 5 entsprechende Darstellung eines Materialumschlaggeräts der vorliegenden Erfindung.

In Figur 1 ist ein Teil eines Umschlaggerätes dargestellt, das eine Drehbühne 12 aufweist, an welche ein Ausleger 14 angelenkt ist. Der Ausleger 14 ist im hier dargestellten Ausführungsbeispiel aus zwei Auslegerarmen 16 und 18 zusammengesetzt, die wiederum gelenkig um einen Anlenkpunkt 20 miteinander verbunden sind, wobei die beiden Arme über eine hier nicht näher dargestellte Hydraulikzylinderanordnung gegeneinander verschwenkbar sind. Der Auslegerarm 16 ist über einen Bolzen in einer Bohrung 22 in der Drehbühne 12 schwenkbar festgelegt. Das Heben und Senken des Auslegerarms 16 erfolgt über einen Hubzylinder 24, der einerseits an einem Anlenkpunkt 26 in der Drehbühne 12 und andererseits in einem Anlenkpunkt 28 an einem Anlenkblech 30, das am Auslegerarm 16 befestigt ist, angreift. Hier ist in Figur 1 nur ein Hubzylinder 24 dargestellt. Die hier dargestellte Ausführungsvariante weist jedoch zwei parallel zueinander verlaufende Hubzylinder auf. In Figur 1 ist die übliche Industriekinematik dargestellt, bei der das maximale Moment des Hubzylinders 24 bei einem steileren Anstellwinkel des Auslegerarmes 16 erzielt wird.

In Figur 2 ist der Auslegerarm 16 über seinen Verbindungsbolzen mit einer Bohrung 32 in der Drehbühne 12 verbunden, wobei diese Bohrung höher und bezogen auf den Drehpunkt der Drehbühne weiter vorne angeordnet ist. Diese Bohrung 32 der Drehbühne 12 wird im folgenden als "Schiffsbohrung" bezeichnet, während die Bohrung 22 als "Industriebohrung" bezeichnet wird. Gleichzeitig ist zum Erreichen der gleichen Kinematik, d.h. der gleichen Anfangs- und Endwinkel des Auslegerarmes 16 der Zylinder 24 an einem versetzt im Lagerblech 30 angeordneten Anlenkpunkt 34 angelenkt. Mit dieser Kinematik wird das maximale Moment des Hubzylinders 24 bei einem relativ flachen Anstellwinkel des Auslegerarmes erzielt. Das bedeutet, dass das Materialumschlaggerät bei vergleichsweise größeren Reichweiten und auch unter Grund höhere Traglasten aufnehmen kann.

In Figur 3 ist der Auslegerarm 16 ebenfalls in der Schiffsbohrung 32 der Drehbühne 12 angelenkt. Hier ist allerdings der Hubzylinder 24 in der gleichen Bohrung 28 am Anlenkblech 30 angelenkt, wie dies in der Ausführungsvariante gemäß Figur 1 der Fall war. Der Anstellwinkel des Auslegers des maximalen Moments liegt somit zwischen dem steilen und flachen Anstellwinkel der vorherigen Kinematik, jedoch ergibt sich hieraus ein anderer Gesamtschwenkwinkel.

Hierdurch wird das maximal mit dem Hubzylinder 24 erzielbare Moment bei einem Anstellwinkel des Auslegerarmes 16 von 22,7 Grad erzielt.

Somit können durch einfaches Umbolzen des Auslegerarms 16 und des bzw. der Hubzylinder 24 die optimalen Arbeitsbereiche des Materialumschlaggeräts variiert werden.

In Figur 4 ist der Unterwagen 35 des Materialumschlaggeräts gezeigt. Auf diesem ist über einen Drehkranz 36 die Drehbühne gezeigt. Die Drehbühne 12 ist in der hier dargestellten Ausführungsvariante mit einem separaten Lagerbock 38 ausgestattet, an dem die Bohrungen 32 bzw. 22 für den Auslegerarm 16 (hier nicht dargestellt) vorgesehen sind und die Bohrung 26 für den bzw. die Hubzylinder 24.

In der auseinandergezogenen Darstellung in Figur 4a ist die Drehbühne 12 vereinzelt mit zwei Lagerböcken 38 bzw. 39 unterschiedlicher Geometrie dargestellt. Die Lagerböcke 38 bzw. 39 werden über lösbare Verbindungen mit der Drehbühne 12 verbunden. Die Lagerböcke 38 bzw. 39 weisen eine unterschiedliche Höhe auf. Diese hier dargestellten Lagerböcke sind nur beispielhafte Ausgestaltungen eines Baukastens, der es ermöglicht, die Anlenkpunkte 32, 22 bzw. 26 in einer gewünschten Lage zur Drehbühne 12 zu positionieren.

Figur 5 zeigt ein Umschlaggerät ohne Lagerbockerhöhung. Um einerseits mit dem Ausleger nicht mit der Schiffswand zu kollidieren, und andererseits den gesamten Schiffsboden entladen zu können, ist ein relativ langer Ausleger und ein langer Stiel erforderlich.

Figur 6 zeigt ein Umschlaggerät mit Lagerbockerhöhung. Im Vergleich zu Figur 5 können Ausleger und Stiel kürzer und somit leichter ausgeführt sein. Hier kann eine Kollision von Ausleger und Schiff wirksam verhindert werden. Der gesamte Schiffsboden ist vom Umschlagwerkzeug erreichbar, so dass hier ein Erfassen des zu entladenen Materials an jeder Stelle des Schiffsbodens ohne Probleme möglich ist. Der Lagerbock ist innerhalb der Gerätekippkante angeordnet und sorgt damit zusätzlich für eine Standmomenterhöhung.

## Patentansprüche

1. Materialumschlaggerät mit einem Unterwagen und einer über einen Drehkranz (36) mit diesem verbundenen Drehbühne (12), an die ein über mindestens einen Hubzylinder (24) verschwenkbarer Ausleger (14) schwenkbar angelenkt ist,
**dadurch gekennzeichnet,**
**dass** der zumindest eine Hubzylinder (24) an einem ersten Anlenkpunkt (26) an der Drehbühne (12) befestigt und über einen zweiten Anlenkpunkt (28) mit dem Ausleger (14) verbunden ist,
**dass** der Ausleger über einen ersten Anlenkpunkt (22) mit der Drehbühne (12) verbunden ist,
**dass** an der Drehbühne (12) und/oder am Auslegerfuß mindestens ein zweiter, zusätzlicher Anlenkpunkt (32) für den Auslegerfuß vorgesehen ist,
**dass** im Ausleger (14) bzw. in einem am Ausleger (14) vorgesehenen Anlenkblech (30) mindestens ein dritter, zusätzlicher Anlenkpunkt (34) für den zumindest einen Hubzylinder (24) vorgesehen ist,
sodass der zumindest eine Hubzylinder (24) wahlweise an dem zweiten Anlenkpunkt (28) oder an dem zusätzlich dritten Anlenkpunkt (34) befestigt und mit dem Ausleger (14) verbunden werden kann.

2. Materialumschlaggerät nach Anspruch 1, **dadurch gekennzeichnet, dass** die Anlenkpunkte in der Drehbühne (12) bzw. im Auslegerfuß vorgesehene Bohrungen sind und dass der Ausleger (14) über in die Bohrungen passende Bolzen schwenkbar befestigt ist.

3. Materialumschlaggerät nach Anspruch 1 oder 2, **dadurch gekennzeichnet, dass** die mindestens zwei Anlenkpunkte (22, 32) für den Ausleger (14) und der erste Anlenkpunkt (26) für den mindestens einen Hubzylinder (22) in einem mit der Drehbühne (12) verbindbaren Lagerbock (38, 39) vorgesehen sind.

## Claims

1. A material handling appliance comprising an undercarriage and a rotating deck (12) which is connected to the latter by a slewing ring and to which a boom (14) is pivotably hinged which is pivotable via at least one lifting cylinder,
**characterized in that**
the at least one lifting cylinder (24) is secured to the rotating deck (12) at a pivot point (26) and is connected to the boom (14) via a second pivot point (28);
**in that** the boom is connected to the rotating deck (12) via a first pivot point (22);
**in that** at least one second, additional pivot point (32) for the lower end of the boom is provided at the rotating deck (12) and/or at the lower end of the boom;
**in that** at least one third, additional pivot point (34) for at least one lifting cylinder (24) is provided in the boom (14) or in a pivot metal sheet (30) provided at the boom
so that the at least one lifting cylinder can be optionally secured to the first pivot point (28) or to the additional second pivot point (34).

2. A material handling appliance in accordance with claim 1, wherein the pivot points are bores provided in the rotating desk (12) or in the lower end of the boom and wherein the boom (14) is pivotably secured via bolts fitting in the bores.

3. A material handling appliance in accordance with either of claims 1 or 2, wherein the at least two pivot points (22, 32) for the boom (14) and the pivot point (26) for the at least one lifting cylinder (22) are provided in a bearing bock (38, 39) connectable to the rotating deck (12).

## Revendications

1. Appareil modulaire de manipulation de matériaux comportant un train et une plate-forme tournante (12) reliée à celui-ci par le biais d'une couronne d'orientation (36), plate-forme sur laquelle est articulée de manière orientable une flèche (14) pouvant pivoter par le biais d'au moins un vérin hydraulique (24),
**caractérisé en ce que**,
le vérin hydraulique minimal (24) est fixé à un premier point d'articulation (26) sur la plate-forme tournante (12) et relié à la flèche (14) par le biais d'un second point d'articulation (28),
**en ce que** la flèche est reliée à la plate-forme tournante (12) par le biais d'un premier point d'articulation (22),
**en ce qu'**est prévu, sur la plate-forme tournante (12) et/ou sur le pied de la flèche, au moins un second point d'articulation supplémentaire (32) pour le pied de la flèche,
**en ce qu'**est prévu, dans la flèche (14) ou dans une plaque d'articulation (30) prévue sur la flèche (14), au moins un troisième point d'articulation supplémentaire (34) pour le vérin hydraulique minimal (24),
de telle sorte que le vérin hydraulique minimal (24) puisse être, au choix, relié au second point d'articulation (28) ou au troisième point d'articulation supplémentaire (34) et à la flèche (14).

2. Appareil modulaire de manipulation de matériaux selon la revendication 1, **caractérisé en ce que** les points d'articulation sont des orifices prévus dans la plate-forme tournante (12) ou dans le pied de la flèche et **en ce que** la flèche (14) est fixée de manière orientable par le biais de boulons s'insérant dans les orifices.

3. Appareil modulaire de manipulation de matériaux selon la revendication 1 ou 2, **caractérisé en ce que** les deux points d'articulation minimaux (22, 32) pour la flèche (14) et le premier point d'articulation (26) pour le vérin hydraulique minimal (24) sont prévus dans un support de palier (38, 39) raccordable à la plate-forme tournante (12).
